# DEMANDE DE BREVET EUROPEEN

(11) **EP 0 065 427 A2**
(43) Date de publication de la demande: **24.11.1982**
(21) Numéro de dépôt: 82400585.4
(22) Date de dépôt: 31.03.1982
(51) Int. Cl.: A43D 25/07

(54) **Presse de collage perfectionnée pour chaussures montantes**

(30) Priorité: 06.05.1981 FR 8108962
(71) Demandeur: ANVER (Société anonyme française dite), F-94701 Maisons-Alfort (FR)
(72) Inventeur: Bichet, Lucien, F-91210 Draveil (FR)
(74) Mandataire: Cuer, André

(57) **Abrégé**

La presse est du type comportant une poche souple ou membrane élastique réglable en hauteur, servant de moyen de pression uniforme et enrobante, sous effet pneumatique ou hydraulique, entre la semelle encollée et la tige montée de la chaussure, cette dernière étant maintenue pendant la pression de la poche entre des éléments de serrage.

Selon l'invention, les éléments de serrage ont constitués par un conformateur unique (1) enrobant les contours de la chaussure et restant fixe sur le bâti de presse pendant le travail de ladite poche, ainsi qu'un appui-bout (15) venant plaquer la base de la tige de chaussure au niveau du coup de pied.

On évite ainsi tout phénomène de plissage sur la tige grâce à l'excellent maintien de la chaussure pendant le travail.

## Description

La présente invention a trait au domaine des presses de collage pour chaussures ou autres articles de maroquinerie, dans lesquelles une poche ou membrane élastique sert de moyen de pression entre la semelle encollée et la tige montée ou corps de la chaussure. Elle concerne plus spécialement une presse perfectionnée, spécialement adaptée au collage de chaussures montantes telles que chaussures de sports, bottines, bottes ou articles similaires.

On connait depuis longtemps les presses pour chaussures comprenant dans une enceinte rigide et indéformable une membrane souple et imperméable qui, en exerçant autour de la chaussure une pression hydraulique ou pneumatique, s'applique exactement sur les contours des éléments à coller introduits dans cette "poche" (presse Pic, brevet français n° 1 035 989 du 20 avril 1951).

Dans le but d'adapter ce principe connu au cas particulier du collage d'éléments de chaussures dont la tige montée est haute ou très haute, comme par exemple des bottines, bottes ou articles similaires, la Demanderesse a mis au point des machines perfectionnées et notamment une presse de collage pour chaussures montantes dans laquelle la poche souple est rendue réglable en hauteur selon le type de chaussure et est agencée de façon a exercer en tous points de cette dernière, maintenue en position fixe, une pression enrobante uniforme (Demande brevet français n° 79.27634 du 9/11/1979).

Dans ce type de presse, la partie avant et la partie arrière de la chaussure sont maintenues chacune dans un conformateur pendant l'envoi de pression dans la poche souple. Ces conformateurs sont difficiles à ajuster en fonction de la forme de la chaussure. En outre, du fait que la chaussure n'est pas serrée dans sa partie médiane, la pression exercée sur la tige de chaussure a tendance à écraser quelque peu celle-ci et il peut se produire alors des plissages sur la tige qui obligent à mettre la chaussure au rebut.

L'invention a pour but de remédier à ces inconvénients et, tout en conservant le principe d'une presse avec poche souple réglable en hauteur selon la demande de brevet précitée, de proposer un moyen permettant à la fois d'éviter toute déformation de la semelle de chaussure pendant la mise en pression et d'obtenir une parfaite étanchéité entre la chaussure et la poche ou membrane élastique.

Pour parvenir à ce but et d'autres qui apparaîtront au cours de de la description qui suit, la Demanderesse préconise la mise en place, comme éléments de serrage de la chaussure d'un conformateur du type nouveau qui enserre étroitement la semelle et les flancs de chaussure sur la quasi-totalité de la longueur de cette dernière, ce conformateur laissant simplement libre l'extrémité avant de la chaussure pour le passage d'un appui-bout qui, avant le travail de mise sous pression de la poche, vient se plaquer sur la base de la tige.

L'invention sera mieux comprise par la description plus détaillée d'un mode de réalisation non limitatif illustré par les dessins annexés qui représentent schématiquement :
. Figure 1 _{:} une vue générale d'un type de conformateur selon l'invention ;
. Figure 2 : la mise en place, dans le compartiment d'une presse, d'une chaussure en position écartée du conformateur, avec l'appui-bout en attente ;
. Figure 3 : l'illustration de la position du conformateur et de l'appui-bout qui lui est coordonné juste avant la phase de mise en gonflage de la poche pour le travail de collage sous pression des éléments de chaussure.

Tel que représenté, notamment sur la figure 1, le conformateur 1 est moulé en une seule pièce en résine de silicone ou analogue, avec deux branches 2 et 3 aptes à se refermer l'un sur l'autre grâce à l'action d'un ressort 4 relié à deux plaques métalliques 5 et 6 fixées chacune sur lesdites branches. Le conformateur possède à sa base une jupe en forme 7 qui épouse la configuration de la chaussure et s'oppose, par ailleurs, à la sortie de la poche du compartiment de presse pendant la mise sous pression de cette poche.

Selon une autre caractéristique de l'invention, le conformateur 1 ne subit pas de déplacement longitudinal et/ou transversal pendant travail de la presse. A cet effet il est maintenu solidaire du fixe 8 de la presse, par exemple au moyen d'un pivot d'articulation débouchant sur une ouverture 9 pratiquée au centre de la partie arrière du conformateur, ainsi que à l'aide d'un téton dont on aperçoit sur la figure 1 l'ouverture de passage 10 et, sur la figure 2, le bouton vissable Il de fixation.

La presse proprement dite, de structure générale et de fonctionnement connus en soi, n'a pas été représentée sur les figures. Elle travaille généralement par paire de chaussures, avec introduction d'une forme ou poinçon à l'intérieur de la chaussure. La table de travail de la presse comporte des plaques coulissantes ou tiroirs 13 qui se referment sur la chaussure pendant que cette dernière est enfermée dans le conformateur 1 comme illustré schématiquement sur la figure 3.

Au moment où le conformateur enserre la chaussure 14, l'appui-bout 15, guidé dans la gorge 16 du-plateau de presse, vient se plaquer sur la base de la tige de la chaussure c'est à dire au niveau du coup de pied. Ainsi, pendant la phase de collage ou soudage où la poche souple est mise en pression et retenue par la jupe 7 du conformateur, la chaussure est retenue fermement en toutes directions et il ne se produit aucun frippage de la tige comme cela était constaté dans les presses connues susdécrites.

Grâce au perfectionnement apporté par l'invention, outre la suppression des défauts de plissage, on rend extrêmement aisée la mise en place de la chaussure, en position écartée du conformateur. En outre, le même conformateur peut convenir pour des chaussures correspondant à six ou sept pointures d'un type donné. Enfin, bien que les éléments de serrage perfectionnés de l'invention soient spécialement adaptés au cas de chaussures montantes, ils procurent les mêmes avantages que ceux susvisés lorsqu'ils sont mis en oeuvre dans le cas de chaussures dites basses ainsi que de chaussures du style "training" avec une partie avant et une partie arrière relevées.

## Revendications

1. Presse de collage pour chaussures montantes, bottes ou articles similaires, du type comprenant une poche souple ou membrane élastique réglable en hauteur, servant de moyen de pression uniforme et enrobante, sous effet pneumatique ou hydraulique, entre la semelle encollée et la tige montée de la chaussure, cette dernière étant maintenue pendant la pression de la poche entre des éléments de serrage, la presse étant caractérisée en ce que les éléments de serrage sont constitués par la combinaison d'un seul conformateur (1) enrobant la tige de la chaussure et d'un appui-bout (15) venant en contact avec la base de ladite tige.

2. Presse selon la revendication 1, caractérisée en ce que le conformateur en deux branches (2, 3) s'ouvre et se referme à la façon d'une pince autour de la tige de chaussure mais reste fixe en sens longitudinal pendant le travail de la poche souple.

3. Presse selon la revendication 2, caractérisée en ce que la position fixe du conformateur est obtenue en solidarisant ce dernier avec le bâti (8) de la presse au moyen d'un pivot d'articulation et d'un téton ou ergot à serrage par bouton (11):

4. Presse selon l'une quelconque des revendications 2 ou 3, caractérisée en ce que, pendant la mise en pression de la poche souple, le conformateur (1) et l'appui-bout (15) enserrant fortement la chaussure, un tiroir mobile (13) vient se fermer sur la chaussure au niveau de la table de travail de la presse.
